# EUROPÄISCHE PATENTSCHRIFT

(11) **EP 0 604 818 B1**
(45) Veröffentlichungstag und Bekanntmachung des Hinweises auf die Patenterteilung: **09.04.1997**
(21) Anmeldenummer: 93120106.5
(22) Anmeldetag: 14.12.1993
(51) Int. Cl.: E04H 6/18

(54) **Anlage zum Parken von Kraftfahrzeugen**
Facility for parking motor vehicles
Installation pour le stationnement de véhicules

(30) Priorität: 29.12.1992 CH 3983/92
(43) Veröffentlichungstag der Anmeldung: 06.07.1994
(73) Patentinhaber: Round Palis Technology AG, CH-6300 Zug (CH)
(72) Erfinder: Colsman, Alfred, D-86495 Eurasburg (DE)
(74) Vertreter: Kägi, Otto Patentanwalt

(56) Entgegenhaltungen:
- WO-A-91/16515
- AT-B- 247 246
- DE-A- 1 559 127
- DE-A- 1 684 868
- DE-A- 1 939 726
- DE-U- 1 997 086
- FR-A- 1 099 082

## Beschreibung

Die Erfindung bezieht sich auf eine Anlage zum Parken von Kraftfahrzeugen, mit mehreren Fahrzeug-Einfahr- und -Ausfahrstellen, auf mehreren Parkebenen angeordneten, radial (sternförmig) auf eine zentrale Achse ausgerichteten Parkfeldern und automatisch gesteuerten, mindestens einen an Vertikalführungen heb- und senkbaren Wagen mit Kragarm umfassenden, mechanischen Fördermitteln für den vertikalen und horizontalen Fahrzeugtransport zwischen den Einfahr- und Ausfahrstellen und den Parkfeldern sowie zum radialen Umsetzen der Fahrzeuge.

Es sind bereits zahlreiche Vorschläge für mechanische Parkanlagen bekannt geworden, bei denen das Innere der Parkgebäude nicht von den Fahrzeuglenkern über Fahrwege (Rampen) bis zu einem freien Parkplatz befahren werden muss, sondern bei denen mechanische Fördermittel die ankommenden Fahrzeuge übernehmen, diese selbsttätig einlagern und später wieder zur Uebergabe an den Fahrer zurücktransportieren. Neben Anlagen, die etwa nach Art eines Hochregallagers gebaut sind und deren Parkfelder neben- und übereinander parallel liegen, sind auch Anlagen der eingangs genannten Gattung in Gestalt von "Rundparkhäusern" bekannt, deren Parkfelder also "sternförmig" um eine Achse gruppiert sind, die mehreren übereinanderliegenden Parkebenen gemeinsam ist.

Ein Haupterfordernis, das an solche mechanische Anlagen gestellt wird, ist ein rascher Umschlag der Fahrzeuge beim Ein- und Auslagern, d.h. möglichst kurze Wartezeiten für die Benützer. Dabei muss je nach Situation der Anlage und Art der Benutzung häufig mit Stossbetrieb gerechnet werden, wobei jeweils zahlreiche Fahrzeuge innert kurzer Zeit angenommen bzw. ausgegeben werden sollen. Dieser wichtigen Anforderung werden indessen bekannte, turm- oder siloartige Anlagen kaum gerecht. So fährt z.B. bei einer mechanischen Turm-Parkvorrichtung gemäss DE-A-40 11 088 ein ankommendes Fahrzeug in der einzigen Ein/Ausfahrboxe auf einen Palettenstapel, wird mit der obersten Palette von einem Aufzug übernommen und im zentralen Aufzugschacht vertikal transportiert und (in der Lage eines Turm-Durchmessers) um die eigene Achse gedreht, um vor eine freie Boxe zu gelangen und dann zusammen mit der Palette eingelagert zu werden.

Nach einem anderen Vorschlag (DE-P-1 531 991 oder DE-P-1 684 724) ist ein "Wendelbauwerk" mit entlang einer Wendel turmartig aufeinandergestellten Fahrzeugboxen vorgesehen; im zentralen Schacht des Bauwerks bewegt sich eine Fahrzeug-Hebebühne - ebenfalls in der Richtung eines Schacht-Durchmessers angeordnet - entlang einer Schraubenlinie. Eine weitere, bekannte Anlage (DE-P-23 15 648) weist mehrere Einfahr- und Ausfahrstellen sowie mehrere Beschickungsgeräte auf, die auf einer geschlossenen Kreisbahn um eine gemeinsame Achse verfahrbar sind; dabei können von allen Beschickungsgeräten sämtliche Positionen angefahren werden, jedoch nicht, ohne dass die Geräte auf ihren Umlaufbahnen einander behindern, wodurch ihre Beweglichkeit und Verfügbarkeit stark eingeschränkt ist.

Gemäss einer weiteren bekannten Anlage (WO 91/16515), die der eingangs angegebenen Gattung entspricht, sind bei einem Rundparkhaus die mechanischen Fördermittel an einer zentralen, drehbar gelagerten Säule angeordnet. Es sind vier an Vertikalführungen verfahrbare Wagen mit Kragarm vorgesehen, die horizontal je um 90° zueinander versetzt sind. Beim Ein- und Ausparken dreht die zentrale Säule samt den Führungen, Wagen und Kragarmen, die dabei ihre 90°-Stellung zueinander beibehalten. Die Wagen können zwar unabhängig voneinander vertikal fahren, es ist jedoch unwahrscheinlich bzw. völlig vom Zufall abhängig, ob im Betrieb jeweils bei gleicher Drehlage mit allen vier (oder auch nur mit mehr als einem) Wagen Parkvorgänge auszuführen sind. Die Auslastung der vier Wagen und damit die Förderkapazität insgesamt ist deshalb sehr eingeschränkt.

Ein weiterer Nachteil bekannter Anlagen dieser Art ist der, dass der Fahrer beim Ausparken mit dem übernommenen Fahrzeug rückwärts fahrend die Anlage verlassen muss, was zusätzlich Zeit in Anspruch nimmt und den Verkehrsfluss erheblich hemmt. Schliesslich sind die vorerwähnten, bekannten Anlagen mit ihren Fördermitteln von vornherein als Rundbauten konzipiert und nur als solche ausführbar. Dadurch ist aber die Planung bzw. Realisierung solcher Anlagen wiederum sehr erheblich eingeschränkt, indem es oft nicht möglich ist, auf einem gegebenen Grundstück ein im wesentlichen kreisförmiges Bauwerk architektonisch, verkehrstechnisch und wirtschaftlich zufriedenstellend zu gestalten.

Mit der vorliegenden Erfindung sollen Kraftfahrzeug-Parkanlagen der eingangs genannten Art vorgeschlagen werden, welche die geschilderten Nachteile des Standes der Technik überwinden lassen. Insbesondere sollen kurze Taktzeiten beim Einlagern wie beim Auslagern der Fahrzeuge, d.h. zumutbare Wartezeiten für die Benützer selbst bei Stossbetrieb erzielt werden. Ebenso wird eine hohe Anpassungsfähigkeit bei der Grundrissgestaltung angestrebt, um zweckmässige Anlagen auf grösseren wie auch auf kleineren Grundstücken und der jeweiligen baulichen Situation entsprechend realisieren zu können.

Diese Aufgabe wird erfindungsgemäss durch die kennzeichnenden Merkmale des Patentanspruches 1 gelöst. Demnach ist mindestens eine im Grundriss kreissektorförmige, autonome Parkeinheit mit zugeordnetem Fahrzeuglift vorgesehen. Der Fahrzeuglift jeder Einheit weist eine im Bereich des Sektorscheitels angeordnete Vertikalführung und eine von dieser auskragende Fahrzeugplattform auf, die über den Sektorwinkel schwenkbar ist. Ferner sind jeder der autonomen Parkeinheiten Mittel zum Wenden jeweils eines Fahrzeuges an Ort zugeordnet.

Die Erfindung ermöglicht es, entsprechend der jeweils benötigten Kapazität sowie der baulichen, verkehrstechnischen und betrieblichen Situation angepasst, bezüglich Grösse und Gesamtgestaltung unterschiedliche Anlagen aus einer oder mehreren sektorförmigen, autonomen Einheiten zu bauen. Dabei wird eine hohe Flexibilität bezüglich Planung und Betrieb wie auch eine hohe Verfügbarkeit (Betriebssicherheit) der Anlage erreicht. Dank modularem Aufbau der Gesamtanlagen kann der scheinbar grössere maschineller Aufwand, jeder autonomen Parkeinheit einen eigenen Fahrzeuglift zuzuordnen, mehr als wettgemacht werden.

Ausserdem ergeben sich daraus erhebliche Vorteile für die Wartung und vor allem für die automatische Steuerung der Anlagen.

Besondere und je nach Anforderungen zweckmässige Ausgestaltungen der im Patentanspruch 1 definierten Erfindung sind in den abhängigen Ansprüchen angegeben.

Nachstehend werden verschiedene Ausführungsbeispiele erfindungsgemässer Anlagen im Zusammenhang mit der Zeichnung näher erläutert.
- Fig. 1: zeigt eine aus fünf autonomen Parkeinheiten S gebildete, als "Rundparkhaus" gestaltete Anlage auf ihrer Ein/Ausfahrebene im Grundriss,
- Fig. 2: zeigt schematisch den Grundriss einer einzelnen Parkeinheit der Anlage nach Fig. 1 auf einer ihrer Parkebenen,
- Fig. 3: ist ein Vertikalschnitt durch eine der Parkeinheiten der Anlage nach Fig. 1,
- Fig. 4: veranschaulicht schematisch drei verschiedene Betriebszustände a., b. und c. im Bereich der Fahrzeug-Einfahr- und -Ausfahrstellen einer autonomen Parkeinheit,
- Fig. 5: zeigt ein Beispiel einer anderen Anlage, gebildet aus einer einzigen autonomen Einheit, auf der Ein/Ausfahrebene im Grundriss,
- Fig. 6: zeigt in analoger Darstellung ein weiteres AnlagenBeispiel, gebildet aus drei gleichen Parkeinheiten S wie beim Beispiel nach Fig. 1 bis 3,
- Fig. 7: veranschaulicht noch ein weiteres Beispiel auf analoge Weise, jedoch mit etwas anders gestalteten autonomen Parkeinheiten S',
- Fig. 8: ist die Seitenansicht eines Fahrzeuglifts in bevorzugter Ausführungsform (Parkebenen geschnitten), und
- Fig. 9: zeigt den zugehrigen Grundriss der sektorfrmigen Parkeinheit mit der Draufsicht auf den Fahrzeuglift nach Fig. 8.

Die in den Figuren 1 bis 3 dargestellte Anlage zum Parken von Kraftfahrzeugen gemäss einem ersten Beispiel ist als Rundanlage mit der zentralen, vertikalen Achse 5 ausgeführt. Einer Ein/Ausfahrebene 1 sind mehrere Parkebenen 2 zugeordnet, die sich gemäss Fig. 3 unter der Ebene 1 oder - im Falle eines Hochbaus - auch über dieser befinden können. Die Parkebenen 2 gehen von einer kreisförmigen Umfassungsmauer 3 aus und weisen je eine Vielzahl von Parkfeldern 4 auf (Fig. 2), die wenigstens angenähert radial auf die zentrale Achse 5 ausgerichtet sind. Radial innerhalb der Parkfelder 4 befindet sich ein Schacht, in welchem die weiter unten näher beschriebenen, mechanischen Fördermittel der Anlage untergebracht sind. Diese Fördermittel sind automatisch gesteuert und besorgen den vertikalen und horizontalen Transport der Fahrzeuge innerhalb der Anlage, d.h. zwischen Einfahr- und Ausfahrstellen auf der Ebene 1 und Parkfeldern 4 auf den Parkebenen 2, sowie das radiale Umsetzen der Fahrzeuge auf allen diesen Ebenen. Auf der Ebene 1 kann die Anlage von den anfahrenden, zu parkenden Fahrzeugen sowie von den ausgeparkten, die Anlage verlassenden Fahrzeugen im Kreisverkehr umfahren werden.

Die Anlage ist beim vorliegenden Beispiel aus fünf im wesentlichen gleichen, autonomen Parkeinheiten S gebildet. Die Parkeinheiten S sind im Grundriss kreissektorförmig, im vorliegenden Fall mit einem Sektorwinkel von 72°. Die geometrischen Grenzen der in Fig. 1 mit I - V numerierten Einheiten S sind jeweils strichpunktiert eingezeichnet, brauchen jedoch baulich oder visuell nicht besonders in Erscheinung zu treten. Die fünf Einheiten S sind im Grundriss so nebeneinander gefügt, dass die Scheitel aller Sektoren auf der gemeinsamen Achse 5 liegen.

Zu jeder autonomen Parkeinheit S gehört ein Fahrzeuglift 10. Dieser weist eine im Bereich des Sektorscheitels angeordnete Vertikalführung 11 (z.B. Laufschienen, Säulenführung, Teleskopsäule oder dergleichen) auf sowie eine heb- und senkbare, von der Vertikalführung auskragende Fahrzeugplattform 12, die über den jeweiligen Sektorwinkel schwenkbar ist (schematisch angedeutet durch die Schwenkachse 13). Die Vertikalführungen 11 aller Fahrzeuglifte 10 der Anlage können zweckmässigerweise an einer gemeinsamen Mittelsäule 14 montiert sein. Die Fahrzeugplattform 12 jedes Fahrzeugliftes 10 kann also auf das Niveau aller Ebenen 1 und 2 eingestellt werden, und auf den Parkebenen kann sie auf die einzelnen, innerhalb des Sektors nebeneinanderliegenden Parkfelder 4 ausgerichtet werden. Beim vorliegenden Beispiel mit sechs Parkebenen 2 und jeweils sechs nebeneinanderliegenden Parkfeldern 4 eines Sektors "bedient" also jeder Fahrzeuglift die 36 Parkfelder seiner Parkeinheit S. Ein besonders geeignetes Ausführungsbeispiel eines Fahrzeuglifts 10 wird weiter unten noch näher anhand der Fig. 8 und 9 beschrieben.

Nicht im einzelnen dargestellt ist eine sogenannte Umsetzvorrichtung, mit der jeder Fahrzeuglift bzw. dessen Plattform 12 ausgerüstet ist. Diese Vorrichtung dient zum radialen Umsetzen der Fahrzeuge, einerseits auf den Parkebenen 2 zwischen der Plattform 12 und den Parkfeldern 4, und anderseits auf der Ebene 1 beim Inempfangnehmen bzw. wieder Ausgeben der Fahrzeuge. Bei der Umsetzvorrichtung handelt es sich z.B. um eine Art teleskopisch ein- und ausfahrbare "Zunge", die auf der Plattform 12 und der jeweils radial ausserhalb liegenden Ebene abrollen kann und die dabei das Fahrzeug jeweils leicht von der Unterlage abhebt. Bei der Umsetzvorrichtung kann teilweise auf an sich bekannte Konstruktionen zurückgegriffen werden, z.B. gemäss DE-A-20 02 867 oder DE-A-23 15 648.

Jeder autonomen Parkeinheit S sind ferner Mittel zugeordnet, die das Wenden jeweils eines Fahrzeuges an Ort ermöglichen. Bei der Anlage nach Fig. 1 - 3 sind zu diesem Zweck auf der befahrbaren Ebene 1 innerhalb jedes Sektors z.B. zwei Drehplattformen 8 angeordnet. Jede dieser Plattformen 8 weist eine Fahrzeug-Stellfläche 9 auf und ist mittels eines nicht dargestellten Drehantriebs um vorzugsweise 360° drehbar. In Fig. 4 sind verschiedene ausgezeichnete Drehstellungen der einen (linken) Drehplattform 8 dargestellt: Gemäss Fig. 4a befindet sich die betreffende Plattform mit ihrer Stellfläche in einer Einfahrstellung 9a, in welcher beim angenommenen Kreisverkehr nach Fig. 1 ein einzuparkendes Fahrzeug bequem auf die Stellfläche gelenkt werden kann. Nach Fig. 4c ist die gleiche Drehplattform mit der Stellfläche auf eine Ausfahrstellung 9c eingestellt, und gemäss Fig. 4b ist die Plattform so eingestellt, dass die Stellfläche 9b mit der (entsprechend geschwenkten) Fahrzeugplattform 12 des zugeordneten Lifts radial fluchtet, d.h. die Stellfläche ist dann radial zum Sektorscheitel gerichtet. Je nach Lage der Plattform 8 am Umfang der Anlage kann die Einfahr- bzw. Ausfahrstellung auch von der Darstellung nach Fig. 4a bzw. 4c abweichen, vergleiche die Einfahrstellung der ersten Plattform 8 im Sektor I und die Ausfahrstellung der letzten Plattform im Sektor V nach Fig. 1. - Es kann also grundsätzlich jede Drehplattform der Anlage jede Drehstellung einnehmen, wobei die erwähnten ausgezeichneten Stellungen 9a, 9b und 9c für jede Plattform programmiert sind.

Bei der beispielsweisen Situation nach Fig. 1 kann also ein ankommendes, einzuparkendes Fahrzeug vom Lenker gerade auf die Stellfläche 9 der ersten Drehplattform 8 im Sektor I gelenkt werden (sofern ihm ein Signal ein freies Parkfeld in der betreffenden Parkeinheit S anzeigt), oder der Fahrer kann nach rechts im Kreisel weiterfahren, um als nächste einfahrbereite Stellfläche z.B. diejenige auf der zweiten Plattform im Sektor II vorzufinden, usw. Im Sektor IV befindet sich die Stellfläche der zweiten Drehplattform in Ausfahrstellung, sie ist von einem ausfahrenden Fahrzeug gerade verlassen worden. Andere Plattformen 8 sind mit ihren Stellflächen 9 nach Bedarf in Ausfahrstellung gerichtet worden, nachdem sie von der zugeordneten Fahrzeugplattform 12 aus mit einem auszuparkenden Fahrzeug beschickt worden waren. Umgekehrt findet bei der ersten Drehplattform im Sektor II gerade das Umsetzen eines einzuparkenden Fahrzeugs von der Stellfläche 9 auf die Fahrzeugplattform 12 des Liftes statt. Das Umsetzen in umgekehrter Richtung beim Ausparken könnte z.B. gerade im Sektor IV bei der ersten Drehplattform stattfinden.

Ein vollständiger Parkvorgang vollzieht sich im allgemeinen wie folgt: Ein ankommender Fahrer fährt von der Kreisfahrbahn auf die erste freie Stellfläche 9, die sich in Einfahrstellung befindet. Er verlässt dann das Fahrzeug, schliesst es ab und entnimmt einem (nicht dargestellten) Parkscheingeber ein Ticket, auf welchem die erforderlichen Daten aufgedruckt bzw. codiert sind. Der Fahrer verlässt dann das Parkhaus zu Fuss. Die mit dem Fahrzeug besetzte Drehplattform wird dann radial ausgerichtet und die Fahrzeugplattform 12 ihm gegenübergestellt. Das Fahrzeug wird vom Lift übernommen, zum nächstliegenden freien Parkfeld innerhalb der betreffenden Parkeinheit geführt und auf dieses Parkfeld radial umgesetzt. Der später zum Ausparken des Fahrzeugs zurückkehrende Fahrer steckt sein Ticket in einen Kassierautomaten und bezahlt die angezeigte Parkgebühr. Sodann wird ihm diejenige Drehplattform angezeigt, auf welcher er das Fahrzeug zur Uebernahme erwarten kann. Nach Auslagern des Fahrzeugs aus dem Parkfeld und Umsetzten auf die Drehplattform wird die letztere in die Ausfahrstellung gedreht.

Vorzugsweise bereits beim Einparken - noch vor dem Umsetzen des Fahrzeugs auf den Lift - ist die Drehplattform mit dem Fahrzeug soweit gedreht worden, dass das Fahrzeugheck zum Sektorscheitel hin weist. Diese Fahrzeugstellung wird dann innerhalb der Anlage bis zum späteren Ausparken beibehalten. Das Wenden des Fahrzeugs an Ort kann allerdings grundsätzlich auch erst beim Ausparken stattfinden. In beiden Fällen kann der Fahrer beim Abholen, nachdem er sein Fahrzeug wieder bestiegen hat, die Anlage sogleich vorwärtsfahrend verlassen.

Alle erwähnten Bewegungsvorgänge der Drehplattformen und der Fahrzeuglifte erfolgen rechnergesteuert automatisch und innerhalb jeder Parkeinheit S autonom aufgrund einer entsprechenden Programmierung und der Signale von geeigneten Stellungsgebern, Ueberwachungsorganen und Sensoren. Stellbewegungen der Drehplattformen und Förderbewegungen des zugeordneten Fahrzeuglifts können im allgemeinen unabhängig voneinander und gleichzeitig ablaufen, nur beim jeweiligen Umsetzen in der Ebene 1 erfolgt selbstverständlich eine gegenseitige Koordination. Ebenso kann selbstverständlich jeder Lift gleichzeitig vertikal fahren und die Plattform 12 seitlich schwenken.

Mit der beschriebenen Anordnung wird eine ausserordentlich flexible Anpassung an verschiedene Betriebsbedingunen erreicht, so insbesondere bei grossem Andrang von einzuparkenden Fahrzeugen (natürlich freie Parkfelder vorausgesetzt) oder beim quasi gleichzeitigen Ausparken zahlreicher Fahrzeuge. Ebenso funktioniert die Anlage in hohem Masse betriebssicher: Im Falle einer Störung innerhalb einer der Parkeinheiten S, beispielsweise an deren Fahrzeuglift, können die übrigen Einheiten ungehindert autonom weiterarbeiten. Damit im Falle einer ernsthafteren, nicht leicht zu behebenden Störung an einem Fahrzeuglift die betreffenden Fahrzeuge dennoch ausgeparkt werden können, kann es zweckmässig sein, die zentrale Säule 14 (Fig. 1), an der die Vertikalführungen 11 montiert sind, um die gemeinsame, vertikale Achse 5 drehbar zu lagern. Es kann dann - als Behelfsmassnahme - durch Drehen der Säule der Fahrzeuglift 10 einer der benachbarten Parkeinheiten vorübergehend in den gestörten Sektor gebracht werden, um die dort eingeparkten Fahrzeuge zu bedienen.

Anhand der Fig. 3 und 4 wird nachstehend eine Sicherheitsvorkehr zum Schutz der Anlagebenutzer beschrieben, wodurch der zentrale Schacht, in dem sich die Fahrzeuglifte 10 bewegen, von der Ebene 1 her normalerweise nicht zugänglich ist. Zu diesem Zweck sind neben den Drehplattformen 8 gegen den genannten Schacht hin Abschlusswände 16 angeordnet, die über den Winkel des Sektors verschiebbar sind (in Fig. 1 nicht dargestellt). Die Abschlusswände 16 können beispielsweise an einer den Schacht überdeckenden Dachkonstruktion 15 in kreisförmigen, horizontalen Laufschienen zum seitlichen Verschieben geführt sein. Jeweils zwei solche Wände 16 überdecken einen Sektorwinkel, wodurch der Schacht normalerweise abgeschlossen ist (Fig. 4a und 4c). Nur für das Umsetzen eines Fahrzeugs auf der Ebene 1 wird jeweils die eine der Wände 16 hinter oder vor die andere Wand seitlich verschoben (Fig. 4b), um sogleich anschliessend wieder in die Schliessstellung zurückgeschoben zu werden.

Wie aus der Fig. 1 ersichtlich, füllen bei der beschriebenen, beispielsweisen Anlage die fünf Parkeinheiten S im Grundriss eine vollständige Kreisfläche aus. Dies ist allerdings keine grundsätzliche Notwendigkeit; bei einer anderen Anlage kann - mit in gleicher Weise nebeneinandergereihten Sektoren, aber anderer Sektorzahl und/oder anderem Sektorwinkel - auch nur eine Teil-Kreisfläche überdeckt sein, z.B. ein Halbkreis oder drei Viertelkreise. Das erfindungsgemässe Anlagenkonzept lässt jedoch auch völlig andere Varianten bezüglich des Grundrisses zu, die je nach örtlichen Gegebenheiten zweckmässig sein können.

Fig. 5 veranschaulicht eine entsprechende Anlage, die lediglich aus einer einzigen Parkeinheit S besteht. Die Anlage befindet sich z.B., wie angedeutet, innerhalb einer Strassenbiegung in einer einspringenden Gebäudeecke. Dabei beträgt der Sektorwinkel (mit dem Scheitel 5) 90°, und es sind über diesen Winkel verteilt drei Drehplattformen 8 vorgesehen. Im übrigen ist die Parkeinheit S analog aufgebaut wie bereits beschrieben, und es können weitgehend gleiche maschinelle Einheiten verwendet werden.

Eine weitere mögliche Grundriss-Anordnung ist in Fig. 6 dargestellt. Entlang einer Strasse, z.B. in einer Gebäudenische oder Gebäudelücke, sind drei autonome Parkeinheiten S mit einander berührenden Sektor-Seiten nebeneinander gereiht, jedoch mit alternierender Lage der Sektorscheitel 5 (Sektoren abwechselnd um 180° gedreht). Selbstverständlich kann auch eine andere Zahl von Sektoren bzw. Einheiten S gewählt werden, und der Sektorwinkel kann von demjenigen nach Fig. 6 verschieden sein, so dass die Gesamtanlage im Grundriss dem jeweiligen Grundstück, der Verkehrssituation und der gewünschten Kapazität an Parkflächen angepasst ist. Die Anlage kann gemäss Fig. 6 vollständig umfahren werden, so dass alle autonomen Parkeinheiten gleichermassen zugänglich sind.

Beim weiteren Anlagenbeispiel nach Fig. 7 sind zwei (oder mehrere) unter sich gleiche autonome Parkeinheiten S' so nebeneinandergereiht, dass deren Sektorscheitel 5 auf einer Geraden 19 liegen. Mit einer solchen Grundriss-Gestaltung kann z.B. eine Gebäudenische von relativ geringer Tiefe (in der Horizontalen) ausgenützt werden. Sie kann sich z.B. entlang einer Einbahnstrasse befinden. In diesem Zusammenhang weist sie eine von den vorangehenden Beispielen abweichende Besonderheit auf: In der Ein/Ausfahrebene 1 sind nicht Drehplattformen angeordnet, sondern innerhalb jedes Sektors befinden sich z.B. je zwei fest angeordnete, auf dem Boden markierte Einfahrstellen 17 und Ausfahrstellen 18. Die feste Ausrichtung dieser Stellen kommt, wie ersichtlich, der vorgeschriebenen Fahrrichtung auf der Einbahnstrasse entgegen. Um die Fahrzeuge beim Ein- oder Ausparken an Ort um 180° wenden zu können, ist die Fahrzeugplattform 12' des Fahrzeuglifts 10' jeder Parkeinheit S' mit einer Drehplattform 8' versehen. Diese abweichenden Merkmale der Anlage nach Fig. 7 lassen sich auch mit anderen Grundriss-Situationen kombinieren. Es werden sich jedoch bei diesen Varianten allgemein etwas längere Taktzeiten ergeben, weil wegen dem Wenden der Fahrzeuge auf der Plattform 12' der Fahrzeuglift 10' jeweils etwas länger belegt ist.

Ein bevorzugtes Ausführungsbeispiel des Fahrzeuglifts 10 soll im folgenden noch anhand der Fig. 8 und 9 ausführlicher beschrieben werden, wobei für die Hauptbestandteile die gleichen Bezugszahlen wie weiter oben verwendet sind.

Als Vertikalführung sind gemäss Fig. 9 zwei fest montierte Führungsprofile 11' im Bereich des Sektorscheitels vorgesehen. Zwischen diesen Profilen ist ein rahmenförmiger Wagen 22, der mit Laufrollen 23 versehen ist, heb- und senkbar geführt. Die Vertikalbewegung kann, wie angedeutet, mittels eines am Wagen 22 befestigten Seils 24 erfolgen, das oben über eine (nicht sichtbare) Antriebsrolle geführt und mit einem Gegengewicht 25 belastet ist. Am Wagen 22 ist ein Kragarm 26 um die Vertikal achse 13 schwenkbar gelagert, wobei die Achse 13 durch obere und untere Schwenklager und -zapfen 27 definiert ist. Der Kragarm ist über den Sektorwinkel zwischen den beiden strichpunktiert eingezeichneten Endlagen 26' schwenkbar und dabei auf die Mittelachse 4' jedes Parkfeldes 4 ausrichtbar. Als Antrieb für die Schwenkbewegung (nicht dargestellt) kann ein zwischen Wagen 22 und Kragarm 26 wirkender Linearantrieb oder z.B. ein direkt auf die Schwenkachse wirkender Zahnrad- oder Zahnriemenantrieb vorgesehen sein.

Mit dem Kragarm 26 ist die Fahrzeugplattform 12 fest verbunden. Ueber der Plattform 12 befindet sich die weiter oben erwähnte, hier strichpunktiert angedeutete Radial-Umsetzvorrichtung 30. Wenn die Plattform 12 des Lifts wie dargestellt sich auf der Höhe einer gegenüberstehenden Parkebene 2 befindet, so kann die Vorrichtung 30 radial aus- und eingefahren werden, um entweder ein auf der Plattform 12 stehendes Fahrzeug auf ein Parkfeld 4 zu verschieben oder umgekehrt ein geparktes Fahrzeug von einem Parkfeld 4 auf die Plattform 12 zurückzuholen (wie weiter oben erwähnt, spielt sich auf der Ein/Ausfahrebene 1 der analoge Vorgang mit den Drehplattformen 8 ab). Es kann zweckmässig sein, jeweils während dem radialen Umsetzen eines Fahrzeugs den Kragarm bzw. dessen Fahrzeugplattform an der gegenüberstehenden Parkebene mechanisch zu verriegeln.

## Patentansprüche

1. Anlage zum Parken von Kraftfahrzeugen, mit mehreren Fahrzeug-Einfahr- und Ausfahrstellen (9, 17, 18), auf mehreren Parkebenen (2) angeordneten, radial auf eine zentrale Achse (5) ausgerichteten Parkfeldern (4) und automatisch gesteuerten, mindestens einen an Vertikalführungen (11) heb- und senkbaren Wagen (22) mit Kragarm (26) umfassenden, mechanischen Fördermitteln für den vertikalen und horizontalen Fahrzeugtransport zwischen den Einfahr- und Ausfahrstellen und den Parkfeldern sowie zum radialen Umsetzen der Fahrzeuge,
**gekennzeichnet** durch mindestens eine im Grundriss kreissektorförmige, autonome Parkeinheit (S, S') mit genau einem ihr zugeordnete und sie bedienenden Fahrzeuglift (10, 10'), dessen Vertikalführung (11) im Bereich des Sektorscheitels angeordnet ist und an dessen Wagen (22) der eine Fahrzeugplattform (12, 12') tragende Kragarm (26) mit vertikaler Schwenkachse (13) über den Sektorwinkel schwenkbar angelenkt ist, wobei jeder autonomen Parkeinheit (S, S') ferner Mittel (8, 8') zum Wenden jeweils eines Fahrzeuges an Ort zugeordnet sind.

2. Anlage nach Anspruch 1, dadurch gekennzeichnet, dass jede Parkeinheit (S) mindestens eine innerhalb des Sektors auf einer Ein/Ausfahrebene (1) angeordnete Drehplattform (8) mit einer Fahrzeug-Stellfläche (9) aufweist, die wahlweise in eine Einfahrstellung (9a), eine Ausfahrstellung (9c) oder mit der Fahrzeugplattform (12) radial fluchtend (9b) ausrichtbar ist.

3. Anlage nach Anspruch 1, dadurch gekennzeichnet, dass die Fahrzeugplattform (12') des Fahrzeuglifts (10') jeder Parkeinheit (S') mit einer Drehplattform (8') versehen ist, wobei in einer Ein/Ausfahrebene (1) innerhalb des Sektors (S') feste Einfahrstellen (17) und Ausfahrstellen (18) angeordnet sind.

4. Anlage nach einem der Ansprüche 1 bis 3, gekennzeichnet durch im Bereich der Einfahr- und Ausfahrstellen gegen den Fahrzeuglift (10, 10') hin angeordnete, den Zutritt zu diesem sperrende, verschiebbare Abschlusswände (16).

5. Anlage nach Anspruch 1, dadurch gekennzeichnet, dass mehrere autonome Parkeinheiten (S, S'), mit dem Sektorscheitel auf einer gemeinsamen Achse (5) liegend, nebeneinandergereiht sind.

6. Anlage nach Anspruch 5, dadurch gekennzeichnet, dass die Parkeinheiten eine vollständige Kreisfläche ausfüllen (Fig. 1).

7. Anlage nach Anspruch 5 oder 6, dadurch gekennzeichnet, dass die Vertikalführungen (11) der Fahrzeuglifte (10, 10') an einer zentralen Säule (14) angeordnet sind, welche um die gemeinsame Achse (5) drehbar gelagert ist.

8. Anlage nach einem der Ansprüche 1 bis 4, dadurch gekennzeichnet, dass mehrere autonome Parkeinheiten (S, S') mit einander berührenden Sektor-Seiten, jedoch alternierender Lage der Sektorscheitel nebeneinandergereiht sind (Fig. 6).

9. Anlage nach einem der Ansprüche 1 bis 4, dadurch gekennzeichnet, dass mehrere autonome Parkeinheiten (S, S') mit auf einer Geraden (19) liegenden Sektorscheiteln nebeneinandergereiht sind (Fig. 7).

10. Anlage nach einem der Ansprüche 1 bis 4, dadurch gekennzeichnet, dass sie aus einer einzigen autonomen Einheit (S, S') mit einem Sektorwinkel von vorzugsweise 90° besteht (Fig. 5).

## Claims

1. Facility for parking motor vehicles, having a plurality of vehicle entrance and exit points (9, 17, 18), parking zones (4) arranged on several parking levels (2) and placed in position radially with respect to a central axis (5), and mechanical conveying means controlled automatically and comprising at least one carriage (22), which can be raised and lowered on vertical guides (11) and has a cantilever arm (26), for the vertical and horizontal transport of vehicles between the entrance and exit points and the parking zones, as well as for the radial shifting of the vehicles, characterized by at least one self-contained parking unit (S, S') which is circular sector-shaped in plan view, with one vehicle lift (10, 10') assigned to it and serving it, the vertical guide (11) of which lift is arranged in the region of the sector vertex and on the carriage (22) of which lift the cantilever arm (26), which supports a vehicle platform (12, 12') and has a vertical swivel axis (13), is articulated such that it can swivel over the sector angle, each self-contained parking unit (S, S') furthermore being assigned means (8, 8') for turning in each case one vehicle on the spot.

2. Facility according to Claim 1, characterized in that each parking unit (S) has at least one rotary platform (8) which is arranged on an entrance/exit plane (1) within the sector and has one vehicle parking area (9) which can be placed into an entrance position (9a), an exit position (9c) or in radial alignment (9b) with the vehicle platform (12), as desired.

3. Facility according to Claim 1, characterized in that the vehicle platform (12') of the vehicle lift (10') of each parking unit (S') is provided with a rotary platform (8'), fixed entrance points (17) and exit points (18) being arranged in an entrance/exit plane (1) within the sector (S').

4. Facility according to one of Claims 1 to 3, characterized by displaceable end walls (16) arranged towards the vehicle lift (10, 10') and blocking the access thereto, in the region of the entrance and exit points.

5. Facility according to Claim 1, characterized in that a plurality of self-contained parking units (S, S') are arranged next to one another with the sector vertex lying on a common axis (5).

6. Facility according to Claim 5, characterized in that the parking units fill up a complete circular area (Fig. 1).

7. Facility according to Claim 5 or 6, characterized in that the vertical guides (11) of the vehicle lifts (10, 10') are arranged on a central column (14) which is mounted such that it can rotate about the common axis (5).

8. Facility according to one of Claims 1 to 4, characterized in that a plurality of self-contained parking units (S, S') are arranged next to one another with sector sides touching one another but with an alternating position of the sector vertices (Fig. 6).

9. Facility according to one of Claims 1 to 4, characterized in that a plurality of self-contained parking units (S, S') are arranged next to one another with sector vertices lying on a straight line (19) (Fig. 7).

10. Facility according to one of Claims 1 to 4, characterized in that it consists of a single, self-contained unit (S, S') having a sector angle of preferably 90° (Fig. 5).

## Revendications

1. Installation de stationnement de véhicules automobiles, comprenant plusieurs emplacements (9, 17, 18) d'entrée et de sortie de véhicules, des zones de stationnement (4) disposées sur plusieurs plans de stationnement (2) et dirigées radialement par rapport à un axe central (5), et des moyens d'avance mécaniques commandés automatiquement pour le transport horizontal et vertical des véhicules entre les emplacements d'entrée et de sortie et les zones de stationnement ainsi que pour le déplacement radial des véhicules, ces moyens comprenant au moins un chariot (22) ayant un bras en porte-à-faux (26) et pouvant être soulevé et abaissé le long de guides verticaux (11), caractérisée par au moins une unité de stationnement autonome (S, S'), ayant en plan la forme d'un secteur circulaire et à laquelle est associé un unique élévateur de véhicule (10, 10') affecté à son service, dont le guide vertical (11) est disposé dans la région du sommet du secteur et sur le chariot (22) duquel le bras en porte-à-faux (26) portant une plate-forme de véhicule (12, 12') est articulé de manière oscillante, sur l'angle du secteur, par rapport à un axe d'oscillation vertical (13), des moyens (8, 8') de retournement sur place d'un véhicule étant associés respectivement, en outre, à chaque unité de stationnement autonome (S, S').

2. Installation suivant la revendication 1, caractérisée en ce que chaque unité de stationnement (S) comprend au moins une plate-forme rotative (8) disposée à l'intérieur du secteur sur un plan d'entrée/sortie (1) et comportant une surface de placement de véhicule (9), cette plate-forme pouvant être sélectivement orientée dans une position d'entrée (9a), dans une position de sortie (9c) ou en alignement radial (9b) avec la plate-forme de véhicule (12).

3. Installation suivant la revendication 1, caractérisée en ce que la plate-forme de véhicule (12) de l'élévateur de véhicule (10') de chaque unité de stationnement (S') est pourvue d'une plate-forme rotative (8), des emplacements d'entrée (17) fixes et des emplacements de sortie (18) fixes étant disposés dans un plan d'entrée/sortie (11) à l'intérieur du secteur (S').

4. Installation suivant l'une des revendications 1 à 3, caractérisée par des cloisons de clôture mobiles (16) disposées dans la région des emplacements d'entrée et de sortie en face de l'élévateur de véhicule (10, 10') et fermant l'accès à celui-ci.

5. Installation suivant la revendication 1, caractérisée en ce que plusieurs unités de stationnement autonomes (S, S'), avec le sommet de leur secteur se trouvant sur un axe commun (5), sont alignés les uns à côté des autres.

6. Installation suivant la revendication 5, caractérisée en ce que les unités de stationnement occupent une surface circulaire complète (Figure 1).

7. Installation suivant la revendication 5 ou 6, caractérisée en ce que les guides verticaux (11) des élévateurs de véhicule (10, 10') sont disposés le long d'une colonne centrale (14) montée rotative autour de l'axe commun (5).

8. Installation suivant l'une des revendications 1 à 4, caractérisée en ce que plusieurs unités de stationnement autonomes (S, S') ayant des côtés de secteur s'appuyant les uns contre les autres, mais en position alternée des sommets de secteur, sont alignés les uns à coté des autres (Figure 6).

9. Installation suivant l'une des revendications 1 à 4, caractérisée en ce que plusieurs unités de stationnement autonomes (S, S') ayant des sommets de secteur disposés sur une droite (19) sont alignés les uns à côté des autres (Figure 7).

10. Installation suivant l'une des revendications 1 à 4, caractérisée en ce qu'elle est constituée d'une unique unité autonome (S, S') ayant un angle de secteur égal de préférence à 90°.
